# EUROPÄISCHE PATENTSCHRIFT

(11) **EP 1 214 757 B1**
(45) Veröffentlichungstag und Bekanntmachung des Hinweises auf die Patenterteilung: **19.10.2005**
(21) Anmeldenummer: 00963911.3
(22) Anmeldetag: 22.08.2000
(51) Int. Cl.: H01R 43/22

(54) **VERFAHREN ZUR HERSTELLUNG VON WERKZEUGEN FÜR DIE ENTRIEGELUNG VON KABELVERBINDUNGEN UND WERKZEUG ZUR ENTRIEGELUNG VON KABELVERBINDUNGEN**
METHOD FOR PRODUCING TOOLS FOR RELEASING CABLE JOINTS AND A TOOL FOR RELEASING CABLE JOINTS
PROCEDE DE PRODUCTION D'OUTILS SERVANT A DESOLIDARISER DES CONNEXIONS DE CABLES ET OUTIL CORRESPONDANT

(30) Priorität: 04.09.1999 DE 19942367
(43) Veröffentlichungstag der Anmeldung: 19.06.2002
(73) Patentinhaber: Gress, Thomas, 58093 Hagen (DE)
(72) Erfinder: Gress, Thomas, 58093 Hagen (DE)
(74) Vertreter: Dörner, Lothar
(86) Internationale Anmeldenummer: PCT/DE2000/002850
(87) Internationale Veröffentlichungsnummer: WO 2001/018918

(56) Entgegenhaltungen:
- DE-U- 8 711 855
- DE-U- 29 607 340
- FR-A- 2 722 620
- FR-A- 2 764 448

## Beschreibung

Die Erfindung betrifft ein Verfahren zur Herstellung von Werkzeugen für die Entriegelung von Steckkontakten, die Bestandteil von Kabelverbindungen sind, wobei ein Schaft verwendet wird, der von einer Hülse gebildet ist, und der in einen Griff gepresst sowie mit mindestens einem Entriegelungsstift versehen wird. Außerdem betrifft die Erfindung ein Werkzeug zur Entriegelung von Steckkontakten, die Bestandteil von Kabelverbindungen sind, mit einem Schaft, der von einer Hülse gebildet, mit einem Griff verbunden und mit mindestens einem Entriegelungsstift versehen ist.

Bei der Herstellung von Vielfachsteckern, wie sie beispielsweise im Automobilbereich in Form von Kabelbäumen Verwendung finden, wird in der Regel das Kabelende mit einem Messingkontakt verbunden. Dabei sind die Steckkontakte durch diametral gegenüberliegende Rastzungen in einer Steckerfassung gehaltert, wobei die Rastzungen an dem Steckkontakt oder der Steckerfassung angebracht sein können und die Gegenteile der Rastverbindung an dem jeweils anderen Teil angebracht sind. Die so ausgebildeten Verbindungen lassen sich ohne Zuhilfenahme von Werkzeugen nicht zerstörungsfrei lösen. Dies stellt bei 2- oder 4-adrigen Steckern in der Regel kein Problem dar. Da aber die Kabelbäume in der Automobilindustrie eine Vielzahl von Steckern aufweisen, ist das zerstörungsfreie Lösen der Verbindungen erwünscht, um die Ausschlußrate der Kabelbäume möglichst gering zu halten.

Zum zerstörungsfreien Lösen von Steckverbindungen sind Entriegelungswerkzeuge bekannt. Zum Entriegeln des Steckkontaktes mit dem zugehörigen Draht wird das Werkzeug in die entsprechende Bohrung einer Steckerfassung an dem Steckkontakt vorbei eingeführt. Dabei kommen Entriegelungsstifte in Anlage zu den Rastzungen und drücken diese aus ihrer Einraststellung heraus, so daß der Draht gemeinsam mit dem Steckkontakt aus der Steckerfassung herausziehbar ist.

Aus der FR-A-2 722 620 ist ein Entriegelungswerkzeug bekannt, das einen Schaft aufweist. Der Schaft hat einen runden oder polygonalen Querschnitt und besteht aus einem geeigneten Werkstoff wie Messing, Stahl, Leichtmetall oder Kunststoff. Von einer Stirnfläche am freien Ende des Schaftes gehen zwei gegenüberliegende Bohrungen aus, in die Entriegelungsstifte beispielsweise durch Presspassung oder Klebung fest eingesetzt sind. Die Entriegelungsstifte sind aus metallischem Werkstoff hergestellt, beispielsweise aus Messing, Stahl oder Leichtmetall. Die metallischen Entriegelungsstifte sind gekrimpt in der metallischen Hülse angeordnet. Diese Stifte sind nicht von einer Rolle abgelängt. Der Fachmann erhält folglich keine klare Wegweisung. Aus der DE-U-87 11 855 ist außerdem ein Entriegelungswerkzeug mit einem hülsenförmigen Schaft, einem Entriegelungsstift mit freien Enden und einem Griff bekannt. Die Herstellung dieses Werkzeugs ist nicht beschrieben.

Zusammengefasst haben die bekannten Entriegelungswerkzeuge den Nachteil, dass die vorgesehene Ausnehmung bzw. der Schlitz aus dem vollen Material des Schaftes gefräst und geschliffen sowie anschließend poliert ist. Dadurch weisen die Innenseiten der Stifte eine durch das Fräsen und Schleifen hervorgerufene hohe Rauhtiefe auf. Dies führt an den Kontakten zwangsläufig zu Beschädigungen.

Weiterhin ist durch die Innenbearbeitung der Werkzeuge die Einstechtiefe begrenzt. Darüber hinaus ist die Ausbildung der Entriegelungsstifte durch separate Stifte, die in die Stirnfläche am freien Ende des Schaftes eingesetzt sind, aufwendig. Hierzu ist es nämlich erforderlich, Bohrungen vorzusehen. Das Einbringen der Bohrungen sowie die Herstellung der Stifte selbst und deren Einsetzen in die Bohrungen gestalten die Herstellung der Entriegelungswerkzeuge arbeitsintensiv und erhöhen somit die Kosten.

Hier will die Erfindung Abhilfe schaffen. Das mit der Erfindung zu lösende objektive Problem besteht darin, dass bekannte Entriegelungswerkzeuge Stifte aus gefrästem Material aufweisen, womit eine aufwendige Herstellung notwendig ist. Bei der Erfindung wird die gestellte Aufgabe dadurch gelöst, dass ein von einer Rolle auf gewünschte Länge abgelängter Federstahl mit rundem oder viereckigem Querschnitt verwendet wird, dass der abgelängte Federstahl als Entriegelungsstift verwendet wird, dessen freie Enden die Entriegelungsstifte bilden, dass die Form der freien Enden der Entriegelungsstifte einerseits durch den Querschnitt des Federstahls, andererseits durch die Ausbildung der jeweils zu lösenden Steckkontakte bestimmt wird, und dass der abgelängte Federstahl in die Hülse gedrückt und mit der Hülse verkrimpt wird.

Mit der Erfindung ist ein Verfahren zur Herstellung von Werkzeugen für die Entriegelung von Steckkontakten geschaffen, mit dem die Werkzeuge in kurzer Zeit herstellbar sind. Darüber hinaus ist eine Materialersparnis hervorgerufen. Die genannten Vorteile führen zu einer deutlich preiswerteren Herstellung der Werkzeuge. Weiterhin ist eine Bearbeitung des Federstahls nicht erforderlich. Dadurch ist die Rauhtiefe gering, so dass es zu keinen Beschädigungen der Kontakte kommt. Außerdem gibt es keine Begrenzung der Einstechtiefe.

In Weiterbildung der Erfindung wird der Federstahl in ein U-Profil gezogen und umgebogen. Hierdurch ist auf einfache, schnelle und zugleich preiswerte Weise ein Werkzeug zur Entriegelung von Kabelverbindungen schaffbar, das zwei Entriegelungsstifte aufweist.

In Ausgestaltung der Erfindung werden die freien Enden des Federstahls geschliffen. Durch das Schleifen der freien Enden des Federstahls ist die Möglichkeit geschaffen, die Kontur des Federstahls zu verändern und somit eine Anpassung des Werkzeugs an die jeweils zu lösenden Kabelverbindungen zu ermöglichen.

Andere Weiterbildungen des Verfahrens nach der Erfindung sind in den Unteransprüchen beschrieben.

Der Erfindung liegt außerdem die Aufgabe zugrunde ein Werkzeug zu Entriegelung von Steckkontakten zu schaffen, das in der Herstellung preiswert und gleichzeitig stabil ist. Gemäß der Erfindung wird diese Aufgabe dadurch gelöst, dass ein U-förmig umgebogener Federstahl mit rundem oder viereckigem Querschnitt verwendet ist, dessen freien Enden die Entriegelungsstifte bilden, dass die Form der freien Enden der Entriegelungsstifte einerseits durch den Querschnitt des Federstahls, andererseits durch die Ausbildung der jeweils zu lösenden Steckkontakte bestimmt ist.

Mit der Erfindung ist ein Entriegelungswerkzeug geschaffen, das in der Herstellung preiswert und an den freien Enden des Federstahls biegsam ist, so dass ein Abbrechen der Entriegelungsstifte verhindert ist. Darüber hinaus ist es durch die Herstellung des Werkzeugs aus einem Stück stabiler. Das Entriegelungswerkzeug weist zwei Entriegelungsstifte auf. Das Werkzeug ist aus einem Stück hergestellt; es ist in der Herstellung preiswert. Es weist darüber hinaus eine hohe Stabilität, eine geringe Rauhtiefe sowie eine unbegrenzte Einstechtiefe auf.

Weiterbildungen des Werkzeugs nach der Erfindung sind in den Unteransprüchen beschrieben.

Vorteilhaft weist der Federstahl einen viereckigen Querschnitt auf. Bei dieser Ausbildung als Flachstahl stützt sich beim Entriegeln der Kabelverbindung die glatte Außenseite breitflächig an dem Gehäuse des Kabelverbinders ab. Dagegen ist bei bekannten Werkzeugen die Außenseite rund ausgeführt, so dass sich das Werkzeug nur mit einem kleinen Bereich am Gehäuse abstützt, was zum Brechen des Gehäuses führen kann.

Ein Ausführungsbeispiel eines nach dem Verfahren hergestellten Entriegelungswerkzeuges ist in den Zeichnungen dargeslettt und wird nachfolgend im einzelnen beschrieben. Es zeigen:
- Figur 1: die teilweise Ansicht eines Entriegelungswerkzeuges mit einem Entriegelungsstift in vergrößerter Darstellung;
- Figur 2: die teilweise Ansicht eines Entriegelungswerkzeuges in vergrößerter Darstellung mit U-förmig gebogenem Federstahl und
- Figur 3: die teilweise Ansicht eines Entriegelungswerkzeuges in vergrößerter Darstellung in einer anderen Ausbildung.

Das Entriegetungswerkzeug weist einen Schaft 1 auf, der von einer Hülse gebildet ist. Der Schaft 1 ist mit seinem einen Ende in einen Griff 2 gepresst. Das Entriegelungswerkzeug ist jedoch auch ohne das Vorsehen eines Griffes einsetzbar. An dem dem Griff 2 abgewandten Ende ist in den Schaft 1 ein Federstahl 3 gepresst.

Der Schaft 1 weist im Ausführungsbeispiel einen runden Querschnitt auf. In Abänderung des Ausführungsbeispiels ist es darüber hinaus möglich, den Schaft 1 in Form eines anderen Querschnitts auszubilden. So sind beispielsweise ovale, mehreckige oder andere Ausbildungen denkbar. Bei der den Schaft 1 bildenden Hülse handelt es sich um eine einfache Blechhülse, da hierdurch eine kostengünstige Herstellung der Entriegelungswerkzeuge ermöglicht ist. Es ist jedoch auch möglich, anderen Materialien für die den Schaft 1 bildende Hülse zu verwenden, wenn dies erwünscht ist.

Der Griff 2 ist in an sich bekannter Weise ausgebildet. An seinem dem Schaft 1 zugewandten Ende ist ein flanschartiger Fingerschutz 21 vorgesehen, an den sich eine Einschnürung 22 anschließt. Im Anschluß an die Einschnürung 22 hat der Griff 2 - nicht dargestellt - einen im wesentlichen viereckigen Querschnitt, das den Kopf des Griffes bildet. Der Griff 2 kann aus Holz oder aus Kunststoff hergestellt sein. Auch ist die Ausbildung des Griffes aus mehreren verschiedenen Materialien denkbar, um eine verbesserte Handhabung des Griffes zu ermöglichen.

Der Federstahl 3 weist einen viereckigen Querschnitt auf. Der Federstahl 3 ist Breite und Höhe maßgewalzt. Der Einsatz eines im Querschnitt runden Federstahls ist möglich. Die Wahl des Querschnitts des Federstahls richtet sich im wesentlichen nach der Ausbildung der Steckkontakte, die mit Hilfe des Entriegelungswerkzeuges gelöst werden sollen. Gemäß Figur 1 ist der Federstahl 3 gerade ausgebildet. In den Ausführungsbeispielen der Figuren 2 und 3 ist der Federstahl 3 U-förmig umgebogen. Der Federstahl 3 ist in den Schaft 1 gepresst; bei den U-förmig umgebogenen Federstählen der Figuren 2 und 3 erfolgt die Pressung im Bereich der Biegung. Durch die Pressung ist an dem dem Griff 2 abgewandten Ende des Schaftes 1 ein zungenartiger, abgeflachter Bereich 11 hervorgerufen.

In den Ausführungsbeispielen nach den Figuren 2 und 3 weist der Federstahl 3 angeschliffene Enden 31 auf. Darüber hinaus ist der Federstahl 3 im Ausführungsbeispiel nach Figur 3 an seinen Enden auf den einander zugewandten Seiten mit einer Verjüngung 32 versehen. Die Verjüngung 32 endet in einem Absatz 33. Im Ausführungsbeispiel nach Figur 2 sind dagegen die freien Enden des Federstahls 3 ohne zusätzliche Formgestaltungen ausgebildet. Die Ausgestaltung der freien Enden des Federstahls 3 richtet sich nach den jeweils zu lösenden Steckkontakten. Über die in den Figuren dargestellten Varianten hinaus sind eine Vielzahl von Ausgestaltungen denkbar.

Das bzw. die freien Enden des Federstahls 3 bilden die Entriegelungsstifte. Ihre Form ist einerseits durch die Form des Querschnitts des Federstahls 3 bestimmt, andererseits durch die Bearbeitungsschritte, die an den Enden ausgeführt sind. Durch Kürzen eines U-förmig umgebogenen Federstahls 3 an einer Seite besteht auch die Möglichkeit, ein Werkzeug mit nur einem Entriegelungsstift bei U-förmig umgebogenen Federstahl 3 zu bilden, so dies erforderlich ist.

Bei der Herstellung des Entriegelungswerkzeugs wird der üblicherweise auf einer Rolle aufgerollte Federstahl 3 abgerollt und durch einen Richtbock gezogen, um die durch das Aufrollen hervorgerufene Biegung des Federstahls zu beseitigen. Der Federstahl 3 wird dann auf die gewünschte Länge abgelängt. Im Anschluß an die Ablängung wird der Federstahl 3 in ein U-Profil gezogen und umgebogen, wenn ein Werkzeug nach den Ausführungsbeispielen gemäß den Figuren 2 und 3 hergestellt werden soll. Er wird dann in eine Hülse, die den Schaft 2 bildet, gedrückt und mit der Hülse verkrimpt. Der Federstahl 3 wird dann entgratet und auf Maß geschliffen. Beim Schleifen findet das sogenannte Gleitschleifen Anwendung, bei dem ein Compound aus beispielsweise Steinen oder Glasperlen mit einer flüssigen Polierpaste und eventuell Wasser gemeinsam mit den Werkzeugen in eine Trommel gefüllt werden, die dann in Rotation versetzt wird. Beim Entgraten, bei dem es sich um eine Rundum-Entgratung handelt, werden scharfe Kanten an den freien Enden des Federstahls 3 beseitigt, um Beschädigungen der Kontakte beim Gebrauch der Werkzeuge zu vermeiden. Sollte eine besondere Ausbildung der Enden des Federstahls erforderlich sein, so werden die freien Enden des Federstahls 3 geschliffen. Hierdurch sind beispielsweise die angeschliffenen Enden 31 bzw. die Verjüngung 32 mit Absatz 33, wie sie in Figur 3 dargestellt sind, herstellbar.

## Patentansprüche

1. Verfahren zur Herstellung von Werkzeugen für die Entriegelung von Steckkontakten, die Bestandteil von Kabelverbindungen sind, wobei ein Schaft (1) verwendet wird, der von einer Hülse gebildet ist, und der in einen Griff gepresst sowie mit mindestens einem Entriegelungsstift versehen wird, **dadurch gekennzeichnet, dass** ein von einer Rolle auf gewünschte Länge abgelängter Federstahl (3) mit rundem oder viereckigem Querschnitt verwendet wird, dass der abgelängte Federstahl (3) als Entriegelungsstift verwendet wird, dessen freie Enden (31) ein oder zwei Entriegelungsstifte bilden, dass die Form der freien Enden (31) der Entriegelungsstifte einerseits durch den Querschnitt des Federstahls (3), andererseits durch die Ausbildung der jeweils zu lösenden Steckkontakte bestimmt wird, und dass der abgelängte Federstahl (3) in die Hülse gedrückt und mit der Hülse verkrimpt wird.

2. Verfahren nach Anspruch 1, **dadurch gekennzeichnet, dass** der Federstahl (3) in ein U-Profil gezogen und umgebogen wird.

3. Verfahren nach Anspruch 1 oder 2, **dadurch gekennzeichnet, dass** die freien Enden des Federstahls (3) geschliffen werden.

4. Verfahren nach einem der Ansprüche 1 bis 3, **dadurch gekennzeichnet, dass** der Federstahl (3) auf Maß geschliffen wird.

5. Verfahren nach einem der Ansprüche 1 bis 4, **dadurch gekennzeichnet, dass** der Federstahl (3) entgratet wird.

6. Werkzeug zur Entriegelung von Steckkontakten, die Bestandteil von Kabelverbindungen sind, mit einem Schaft (1), der von einer Hülse gebildet, mit einem Griff (2) verbunden und mit mindestens einem Entriegelungsstift versehen ist, **dadurch gekennzeichnet, dass** ein U-förmig umgebogener Federstahl (3) mit rundem oder viereckigem Querschnitt verwendet ist, dessen freien Enden (31) ein oder zwei Entriegelungsstifte bilden, dass die Form der freien Enden der Entriegelungsstifte einerseits durch den Querschnitt des Federstahls (3), andererseits durch die Ausbildung der jeweils zu lösenden Steckkontakte bestimmt ist.

7. Werkzeug nach Anspruch 6, **dadurch gekennzeichnet, dass** der Schaft (1) einen runden Querschnitt aufweist.

8. Werkzeug nach Anspruch 6 oder 7, **dadurch gekennzeichnet, dass** der Federstahl (3) ein angeschliffenes Ende (31) aufweist.

9. Werkzeug nach einem der Ansprüche 6 bis 8, **dadurch gekennzeichnet, dass** der Federstahl (3) eine Verjüngung (32) aufweist.

## Claims

1. Method of manufacturing tools for unlatching plug contacts which are a constituent part of cable connections, wherein use is made of a shaft (1) which is formed by a sleeve and which is pressed into a handle and is also provided with at least one unlatching pin, **characterised in that** use is made of a piece of spring steel (3) which is cut to the desired length from a roll and has a round or quadrangular cross-section; that use is made, as an unlatching pin, of the piece of spring steel (3) which has been cut to length and whose free ends (31) form one or two unlatching pins; that the shape of the free ends (31) of said unlatching pins is determined, on the one hand, by the cross-section of the piece of spring steel (3) and, on the other hand, by the construction of the particular plug contacts to be undone; and that the piece of spring steel (3) which has been cut to length is pressed into the sleeve and crimped together with the latter.

2. Method according to claim 1, **characterised in that** the piece of spring steel (3) is drawn and bent over into a U-section.

3. Method according to claim 1 or 2, **characterised in that** the free ends of the piece of spring steel (3) are ground.

4. Method according to one of claims 1 to 3, **characterised in that** the piece of spring steel (3) is ground to size.

5. Method according to one of claims 1 to 4, **characterised in that** the piece of spring steel (3) is deburred.

6. Tool for unlatching plug contacts which are a constituent part of cable connections, said tool having a shaft (1) which is formed by a sleeve, is connected to a handle (2) and is provided with at least one unlatching pin, **characterised in that** use is made of a piece of spring steel (3) which is bent over in the shape of a U and has a round or quadrangular cross-section and whose free ends (31) form one or two unlatching pins; and that the shape of the free ends of said unlatching pins is determined, on the one hand, by the cross-section of the piece of spring steel (3) and, on the other hand, by the construction of the particular plug contacts to be undone.

7. Tool according to claim 6, **characterised in that** the shaft (1) has a round cross-section.

8. Tool according to claim 6 or 7, **characterised in that** the piece of spring steel (3) has a sharpened end (31).

9. Tool according to one of claims 6 to 8, **characterised in that** the piece of spring steel (3) has a narrowed portion (32).

## Revendications

1. Procédé de production d'outils pour le déverrouillage de contacts enfichables qui font partie de connexions de câbles, une queue (1) étant utilisée, qui est formée par une douille, et qui est pressée dans un manche et est pourvu d'au moins une tige de déverrouillage, **caractérisé en ce qu'**un acier à ressorts (3) présentant une section transversale ronde ou carrée, découpé d'une bobine à la longueur souhaitée, est utilisé, que l'acier à ressorts (3) découpé est utilisé comme tige de déverrouillage, dont les extrémités libres (31) forment une ou deux tiges de déverrouillage, que la forme des extrémités libres (31) des tiges de déverrouillage est déterminée d'une part par la section transversale de l'acier à ressorts (3), d'autre part par la configuration des contacts enfichables particuliers à desserrer, et que l'acier à ressorts (3) découpé est poussé dans la douille et est rétracté avec la douille.

2. Procédé selon la revendication 1, **caractérisé en ce que** l'acier à ressorts (3) est étiré en un profilé en U et cintré.

3. Procédé selon la revendication 1 ou 2, **caractérisé en ce que** les extrémités libres de l'acier à ressorts (3) sont affûtées.

4. Procédé selon l'une des revendications 1 à 3, **caractérisé en ce que** l'acier à ressorts (3) est meulé à la cote.

5. Procédé selon l'une des revendications 1 à 4, **caractérisé en ce que** l'acier à ressorts (3) est ébavuré.

6. Outil pour le déverrouillage de contacts enfichables qui font partie de connexions de câbles, comportant une queue (1) qui est formée par une douille, reliée à un manche (2) et pourvue d'au moins une tige de déverrouillage, **caractérisé en ce qu'**un acier à ressorts (3) cintré en forme de U, présentant une section transversale ronde ou carrée, est utilisé, dont les extrémités libres (31) forment une ou deux tiges de déverrouillage, que la forme des extrémités libres des tiges de déverrouillage est déterminée d'une part par la section transversale de l'acier à ressorts (3), d'autre part par la configuration des contacts enfichables particuliers à desserrer.

7. Outil selon la revendication 6, **caractérisé en ce que** la queue (1) présente une section transversale ronde.

8. Outil selon la revendication 6 ou 7, **caractérisé en ce que** l'acier à ressorts (3) présente une extrémité (31) affûtées

9. Outil selon l'une des revendications 6 à 8, **caractérisé en ce que** l'acier à ressorts (3) présente un rétrécissement (32).
